# EUROPÄISCHE PATENTSCHRIFT

(11) **EP 2 508 815 B1**
(45) Veröffentlichungstag und Bekanntmachung des Hinweises auf die Patenterteilung: **12.02.2020**
(21) Anmeldenummer: 11161712.2
(22) Anmeldetag: 08.04.2011
(51) Int. Cl.: F24F 13/06, F24F 13/14, F24F 13/24

(54) **Einrichtung zur Beeinflussung einer Luftströmung in einer Komponente einer klimatechnischen Anlage**
Device for influencing a flow of air in a component of an air conditioning assembly
Dispositif d'influence d'un flux d'air dans un composant d'une installation technique climatique

(43) Veröffentlichungstag der Anmeldung: 10.10.2012
(73) Patentinhaber: TROX GmbH, 47506 Neukirchen-Vluyn (DE)
(72) Erfinder: Leitner, Daniel, 47918 Tönisvorst (DE); Schäfer, Georg, 41564 Kaarst-Büttgen (DE); Döring, Willi, 47506 Neukirchen-Vluyn (DE)
(74) Vertreter: Dr. Stark & Partner Patentanwälte mbB

(56) Entgegenhaltungen:
- EP-A1- 0 884 542
- EP-A1- 0 905 455
- EP-A2- 0 690 272
- DE-A1- 19 717 335
- DE-A1-102007 016 184

## Beschreibung

Die Erfindung betrifft einen Gegenstand nach dem Oberbegriff von Anspruch 1.

Durchlässe, wie beispielsweise Dralldurchlässe, weisen üblicherweise feststehende Lamellen auf, wobei zwei benachbarte Lamellen zwischen sich eine Auslassöffnung bilden. Die anströmseitige Kante und die abströmseitige Kante jeder Lamelle sind geradlinig ausgebildet. Da derartige Lamellen insoweit eine gerade Abrisskante aufweisen, kommt es zu einer starken Wirbelbildung, was wiederum zu einem höheren Druckverlust sowie einer unerwünschten Geräuschbildung führt. Aus der DE 10 2007 016 184 A1 ist eine Klappenanordnung, insbesondere für ein Kraftfahrzeug-Belüftungssystem, bekannt.

Aufgabe der Erfindung ist es, die vorgenannten Nachteile zu vermeiden und eine Einrichtung zur Beeinflussung einer Luftströmung anzugeben, deren Geräuschentwicklung geringer ist.

Diese Aufgabe wird gelöst, durch die kennzeichnenden Merkmale von Anspruch 1. Aufgrund der aus Vorsprüngen und Vertiefungen bestehenden Außenkontur weist die erfindungsgemäße Einrichtung damit keine gerade Abrisskante mehr auf. Vielmehr entstehen viele versetzt zueinander angeordnete kurze Abrisskanten. Damit können sich lediglich entsprechend kleine Wirbel bilden, die sich teilweise sogar gegenseitig aufheben. Damit wird die unerwünschte Geräuschbildung reduziert.

Die Form und die Abmessungen wenigstens eines Vorsprungs und zumindest einer Vertiefung können gleich sein. Es ist aber auch selbstverständlich möglich, dass zumindest eine Vertiefung eine andere Ausgestaltung als ein Vorsprung aufweisen. So kann beispielsweise der Vorsprung dreieckförmig ausgebildet sein, während die Vertiefung in ihrem tiefsten Bereich flach ausgebildet ist.

Die Vorsprünge sowie die Vertiefungen zumindest einer Kante, insbesondere zumindest einer abströmseitigen Kante, können einen wellenförmigen Verlauf aufweisen.

Die Vorsprünge sowie die Vertiefungen zumindest einer Kante, insbesondere zumindest einer abströmseitigen Kante, können einen zick-zack-förmigen Verlauf aufweisen. Bei einer solchen Ausgestaltung sind sowohl die Vorsprünge als auch die Vertiefungen in etwa dreieckförmig ausgebildet.

Die Vorsprünge sowie die Vertiefungen zumindest einer Kante, insbesondere zumindest einer abströmseitigen Kante, können einen rechteckförmigen Verlauf aufweisen. Bei einer solchen Ausgestaltung ist die entsprechende Kante nach Art eines Rakels ausgebildet.

Die Vorsprünge zumindest einer Kante, insbesondere zumindest einer abströmseitigen Kante, weisen eine einheitliche absolute Ausrichtung auf. Damit weisen die Vorsprünge und/oder die Vertiefungen eine einheitliche Ausrichtung unabhängig von dem tatsächlichen Verlauf der betreffenden Kante auf. Handelt es sich bei der Einrichtung beispielsweise um ein Lamellenblatt mit einer runden Kante, können alle Vorsprünge beispielsweise in Strömungsrichtung weisen. Bei einer solchen runden Ausgestaltung weisen die Vorsprünge untereinander dann über den Verlauf der Kante gesehen eine unterschiedliche Ausgestaltung auf.

Es ist aber auch durchaus möglich, dass die Vorsprünge zumindest einer Kante, insbesondere zumindest einer abströmseitigen Kante, eine relative, auf einen Punkt gerichtete Ausrichtung aufweisen. Auch hier ist die Ausrichtung der Vorsprünge unabhängig von dem Verlauf der betreffenden Kante. Alle Vorsprünge können beispielsweise auf einen Mittelpunkt oder aber auf die Symmetrieachse gerichtet sein. Auch bei einer solchen Ausführungsfrom weisen die Vorsprünge der betreffenden Kante eine andere Ausgestaltung auf.

Die Einrichtung ist als Lamelle, nämlich als feststehende Lamelle, eines Durchlasses, insbesondere eines Dralldurchlasses, ausgebildet. Bei einem solchen Durchlass kann es sich um einen Auslass oder einen Einlass handeln.

Zur weiteren Reduzierung von Geräuschen kann zumindest eine Vertiefung und/oder ein Vorsprung quer zum Verlauf der gesamten Kante abgerundet ausgebildet sein.

Die Höhe H zumindest eines Vorsprungs beträgt zum tiefsten Punkt der benachbarten Vertiefung gesehen zwischen 0,5 mm und 10 mm, vorzugsweise zwischen 1 mm und 5 mm. Die Höhe H bezieht sich auf den Abstand vom höchsten Punkt des Vorsprungs bis zum tiefsten Punkt der benachbarten Vertiefung.

Die Breite B zumindest eines Vorsprungs beträgt zwischen 1 mm und 8 mm, vorzugsweise zwischen 2 mm und 4 mm. Die Breite B bezieht sich auf den Abstand der Scheitelpunkte zweier benachbarter Vorsprünge bzw. den Mittenabstand zweier benachbarter Vorsprünge.

Vorzugweise sind 10 bis 50 Vorsprünge pro 100 mm Länge an Kante vorgesehen. Handelt es sich bei der Einrichtung um eine Lamelle eines Durchlasses, bieten sich 20 bis 30 Vorsprünge pro 100 mm Länge an Kante an. Bei Ausgestaltung der Einrichtung als Klappenblatt sind vorzugsweise 25 bis 40 Vorsprünge pro 100 mm Länge an Kante vorteilhaft.

Die Abmessungen der Vorsprünge können über den Verlauf einer Kante variieren, vorzugsweise bei Durchlässen, oder stetig, vorzugsweise bei Klappen, sein.

Im Folgenden werden in den Zeichnungen dargestellte Ausführungsbeispiele der Erfindung erläutert. Es zeigen:
- Fig. 1: eine Draufsicht auf einen Drallauslass,
- Fig. 2: ein Detail aus Fig. 1,
- Fig. 3: eine erfindungsgemäße Einrichtung im Detail,
- Fig. 4: eine Einrichtung für Schlitzdurchlässe mit gezahnten Abströmkanten,
- Fig. 5: einen Volumenstromregler mit einem rechteckigen, einseitig gezackten Klappenblatt,
- Fig. 6: das Klappenblatt aus Fig. 5,
- Fig. 7: einen Volumenstromregler mit einem rechteckigen, beidseitig gezackten Klappenblatt,
- Fig. 8: das Klappenblatt nach Fig. 7,
- Fig. 9: einen Volumenstromregler mit einem runden, einseitig gezackten Klappenblatt,
- Fig. 10: das Klappenblatt nach Fig. 9,
- Fig. 11: einen Volumenstromregler mit einem runden, beidseitig gezackten Klappenblatt und
- Fig. 12: das Klappenblatt nach Fig. 11.

In allen Figuren werden für gleiche bzw. gleichartige Bauteile übereinstimmende Bezugszeichen verwendet. Die Figuren 4 bis 12 zeigen keine Ausgestaltung der erfindungsgemäßen Komponente.

In Fig. 1 ist ein Dralldurchlass 1 dargestellt, der als Einrichtungen 2 zur Beeinflussung einer Luftströmung (Pfeil 3) geschwungen ausgebildete Lamellen aufweist. Zwischen zwei benachbarten Lamellen sind Auslassöffnungen 4 vorgesehen, durch die die Luft in Richtung des Pfeils 3 in den zu belüftenden Raum strömt. Jede Lamelle besteht aus einem Flächenelement mit einer anströmseitigen Kante 5 und mit einer abströmseitigen Kante 6.

Wie insbesondere den Fig. 2 und 3 zu entnehmen ist, ist die anströmseitige Kante 5 jeder Lamelle geradlinig ausgebildet.

Demgegenüber weist die abströmseitige Kante 6 eine mit vorstehenden Vorsprüngen 7 und dazwischen liegenden Vertiefungen 8 versehene Außenkontur auf. In dem dargestellten Ausführungsbeispiel weist die abströmseitige Kante 6 einen in etwa wellenförmigen Verlauf auf.

Die strömende Luft ist durch die Pfeile 3 dargestellt. Infolge des wellenförmigen Verlaufs der abströmseitigen Kante 6 hat die Kante keine geradlinige Abrisskante. Damit bilden sich allenfalls kleine Wirbelwalzen, die sich teilweise sogar selbst gegeneinander aufheben. Die Vertiefungen 8 und Vorsprünge 7 können selbstverständlich quer zum Verlauf der gesamten Kante abgerundet sein.

In Fig. 4 ist ein Luftleitelement mit insgesamt drei Einrichtungen 2 zur Beeinflussung einer Luftströmung in einer Komponente einer klimatechnischen Anlage dargestellt. Bei einer solchen Komponente handelt es sich in dem vorliegenden Fall um einen Schlitzdurchlass. Das Luftleitelement ist drehbar um die Achse R in dem nicht dargestellten Schlitzdurchlass gelagert. Wie Fig. 4 zu entnehmen ist, sind die abströmseitigen Kanten 6 mit vorstehenden Vorsprüngen 7 und dazwischen liegenden Vertiefungen 8 versehen, wobei die Vorsprünge 7 sowie die Vertiefungen 8 einen zick-zack-förmigen Verlauf aufweisen.

In den Fig. 5 bis 12 sind Regler dargestellt, wobei als Einrichtung 2 in jedem Regler ein Klappenblatt vorgesehen ist. Die Fig. 5 bis 8 betreffen einen rechteckigen und die Fig. 9 bis 12 einen runden Regler. Jedes Klappenblatt ist um eine quer zur Strömungsrichtung 3 ausgerichtete Achse D drehbar in dem Regler gelagert.

Bei den Ausführungsbeispielen nach den Fig. 5 und 9 weist lediglich die abströmseitige Kante 6 eine mit vorstehenden Vorsprüngen 7 und dazwischen liegenden Vertiefungen 8 versehene Außenkontur auf. Die anströmseitige Kante 5 ist geradlinig ausgebildet.

Bei den Ausführungsbeispielen nach den Fig. 7 und 11 weisen sowohl die anströmseitige Kante 5 als auch die abströmseitige Kante 6 Vorsprünge 7 und dazwischen liegende Vertiefungen 8 auf.

Wie den Fig. 6 und 8 zu entnehmen ist, weisen die Vorsprünge 7 sowie die Vertiefungen 8 einen in etwa zick-zack-förmigen Verlauf auf, wobei die Form und die Abmessungen der Vorsprünge 7 und der Vertiefungen 8 gleich sind.

Bei den runden Ausführungsformen der Klappenblätter nach den Fig. 10 und 12 sind die Form und die Abmessungen der Vorsprünge 7 und der Vertiefungen 8 nicht gleich. So weisen die Vorsprünge 7 eine einheitliche absolute Ausrichtung auf, wobei in dem dargestellten Ausführungsbeispiel die Ausrichtung parallel zur Strömungsrichtung (Pfeil 3) ist.

Infolge dessen vergrößert sich die Höhe der Vorsprünge 7 von der Mitte M jeder Kante zu den beiden Achsstummeln 9 hin, die zur Lagerung vorgesehen sind.

In den Fig. 6, 8 und 10 ist beispielshaft die Höhe H der Vorsprünge 7, die zum tiefsten Punkt der benachbarten Vertiefung 8 gesehen zwischen 0,5 mm und 10 mm, beträgt, eingezeichnet. Die Höhe H bezieht sich auf den Abstand vom höchsten Punkt eines Vorsprungs 7 bis zum tiefsten Punkt der benachbarten Vertiefung 8.

Auch ist in den Fig. 6, 8 und 10 beispielshaft die Breite B eines Vorsprungs 7, die zwischen 1 mm und 8 mm beträgt, eingezeichnet. Die Breite B bezieht sich auf den Abstand der Scheitelpunkte zweier benachbarter Vorsprünge 7 bzw. den Mittenabstand zweier benachbarter Vorsprünge 7.

Handelt es sich bei der Einrichtung 2 um eine Lamelle eines Durchlasses (beispielsweise Fig. 1), bieten sich 20 bis 30 Vorsprünge pro 100 mm Länge an Kante 5, 6 an. Bei Ausgestaltung der Einrichtung 2 als Klappenblatt eines Reglers ((beispielsweise Fig. 5) sind vorzugsweise 25 bis 40 Vorsprünge pro 100 mm Länge an Kante 5, 6 vorteilhaft.

Die Abmessungen der Vorsprünge 7 variieren bei dem Ausführungsbeispiel beispielsweise nach Fig. 10 über den Verlauf der Kante 6, während die Abmessungen der Vorsprünge 7 bei dem Ausführungsbeispiel beispielsweise nach Fig. 8 über den Verlauf der jeweiligen Kante 5, 6 stetig sind.

## Patentansprüche

1. Komponente (1) einer klimatechnischen Anlage mit einer Einrichtung (2) zur Beeinflussung einer Luftströmung (3) in der Komponente (1) der klimatechnischen Anlage, wobei die Einrichtung (2) ein Flächenelement mit zumindest einer anströmseitigen und zumindest mit einer abströmseitigen Kante (5, 6) umfasst und wobei das Flächenelement ortsfest in der Komponente (1) angeordnet ist, wobei zumindest eine Kante (5, 6), nämlich zumindest eine abströmseitige Kante (6), eine mit vorstehenden Vorsprüngen (7) und dazwischenliegenden Vertiefungen (8) versehene Außenkontur aufweist, wobei die Vorsprünge (7) zumindest einer Kante (5, 6), insbesondere zumindest einer abströmseitigen Kante (6), eine einheitliche absolute Ausrichtung aufweisen, **dadurch gekennzeichnet, dass** die Einrichtung (2) als Lamelle, nämlich als feststehende Lamelle, eines Durchlasses, insbesondere eines Dralldurchlasses (1), ausgebildet ist.

2. Komponente (1) nach dem vorhergehenden Anspruch, **dadurch gekennzeichnet, dass** die Form und die Abmessungen wenigstens eines Vorsprungs (7) und zumindest einer Vertiefung (8) gleich sind.

3. Komponente (1) nach einem der vorhergehenden Ansprüche, **dadurch gekennzeichnet, dass** die Vorsprünge (7) sowie die Vertiefungen (8) zumindest einer Kante (5, 6), insbesondere zumindest einer abströmseitigen Kante (6), einen wellenförmigen Verlauf aufweisen.

4. Komponente (1) nach einem der vorhergehenden Ansprüche, **dadurch gekennzeichnet, dass** die Vorsprünge (7) sowie die Vertiefungen (8) zumindest einer Kante (5, 6), insbesondere zumindest einer abströmseitigen Kante (6), einen zick-zack-förmigen Verlauf aufweisen.

5. Komponente (1) nach einem der vorhergehenden Ansprüche, **dadurch gekennzeichnet, dass** die Vorsprünge (7) sowie die Vertiefungen (8) zumindest einer Kante (5, 6), insbesondere zumindest einer abströmseitigen Kante (6), einen rechteckförmigen Verlauf aufweisen.

6. Komponente (1) nach einem der vorhergehenden Ansprüche, **dadurch gekennzeichnet, dass** zumindest eine Vertiefung (8) und/oder ein Vorsprung (7) quer zum Verlauf der gesamten Kante (5, 6) abgerundet ausgebildet ist.

7. Komponente (1) nach einem der vorhergehenden Ansprüche, **dadurch gekennzeichnet, dass** die Höhe H zumindest eines Vorsprungs (7) zum tiefsten Punkt der benachbarten Vertiefung (8) gesehen zwischen 0,5 mm und 10 mm, vorzugsweise zwischen 1 mm und 5 mm, beträgt.

8. Komponente (1) nach einem der vorhergehenden Ansprüche, **dadurch gekennzeichnet, dass** die Breite B zumindest eines Vorsprungs (7) zwischen 1 mm und 8 mm, vorzugsweise zwischen 2 mm und 4 mm, beträgt.

9. Komponente (1) nach einem der vorhergehenden Ansprüche, **dadurch gekennzeichnet, dass** vorzugweise 10 bis 50 Vorsprünge (7) pro 100 mm Länge an Kante (5, 6) vorgesehen sind.

## Claims

1. Component (1) of an air conditioning assembly, which includes a device (2) for influencing a flow of air (3) in the component (1) of the air conditioning assembly, wherein the device (2) comprises a surface element with at least one inflow-side edge and at least one outflow-side edge (5, 6), and wherein the surface element is arranged in a fixed position in the component (1), wherein at least one edge (5, 6), namely at least one outflow-side edge (6) exhibits an outer contour provided with forward-pointing projections (7) and indentations (8) located between them, wherein the projections (7) exhibit at least one edge (5, 6), in particular at least one outflow-side edge (6), and a uniform absolute alignment, **characterised in that** the device (2) is configured as a lamellar element, namely a fixed lamellar element, of a passage opening, in particular a swirl diffuser opening (1).

2. Component (1) in accordance with the preceding claim, **characterised in that** the form and the dimensions of at least one projection (7) and of at least one indentation (8) are the same.

3. Component (1) in accordance with any one of the preceding claim, **characterised in that** the projections (7) and the indentations (8) of at least one edge (5, 6), in particular of at least one outflow-side edge (6), exhibit a wave-shaped course.

4. Component (1) in accordance with any one of the preceding claim, **characterised in that** the projections (7) and the indentations (8) of at least one edge (5, 6), in particular of at least one outflow-side edge (6), exhibit a zig-zag course.

5. Component (1) in accordance with any one of the preceding claim, **characterised in that** the projections (7) and the indentations (8) of at least one edge (5, 6), in particular of at least one outflow-side edge (6), exhibit a rectangular course.

6. Component (1) in accordance with any one of the preceding claim, **characterised in that** at least one indentation (8) and/or one projection (7) are configured as rounded transverse to the course of the entire edge (5, 6).

7. Component (1) in accordance with any one of the preceding claim, **characterised in that** the height H of at least one projection (7) seen in the direction towards the deepest point of the adjacent indentation (8) amounts to between 0.5 mm and 10 mm, preferably between 1 mm and 5 mm.

8. Component (1) in accordance with any one of the preceding claim, **characterised in that** the width B of at least one projection (7) amounts to between 1 mm and 8 mm, preferably between 2 mm and 4 mm.

9. Component (1) in accordance with any one of the preceding claim, **characterised in that** preferably 10 to 50 projections (7) are provided per 100 mm of length on the edges (5, 6).

## Revendications

1. Composant (1) d'une installation de climatisation comprenant un dispositif (2) pour influencer un flux d'air (3) dans le composant (1) de l'installation de climatisation, le dispositif (2) comprenant un élément plan avec au moins un bord (5, 6) côté amont et au moins un bord (5, 6) côté aval et l'élément plan étant disposé de manière fixe dans le composant (1), au moins un bord (5, 6), à savoir au moins un bord côté aval (6), présentant un contour extérieur pourvu de saillies (7) et de creux (8) disposés entre elles, les saillies (7) d'au moins un bord (5, 6), en particulier d'au moins un bord côté aval (6), présentant une orientation absolue uniforme, **caractérisé en ce que** le dispositif (2) est réalisé sous la forme d'une lamelle, à savoir d'une lamelle fixe, d'un diffuseur, en particulier d'un diffuseur à jet hélicoïdal (1).

2. Composant (1) selon la revendication précédente, **caractérisé en ce que** la forme et les dimensions d'au moins une saillie (7) et d'au moins un creux (8) sont identiques.

3. Composant (1) selon l'une des revendications précédentes, **caractérisé en ce que** les saillies (7) et les creux (8) d'au moins un bord (5, 6), en particulier d'au moins un bord côté aval (6), présentent un tracé ondulé.

4. Composant (1) selon l'une des revendications précédentes, **caractérisé en ce que** les saillies (7) et les creux (8) d'au moins un bord (5, 6), en particulier d'au moins un bord côté aval (6), présentent un tracé en zigzag.

5. Composant (1) selon l'une des revendications précédentes, **caractérisé en ce que** les saillies (7) et les creux (8) d'au moins un bord (5, 6), en particulier d'au moins un bord côté aval (6), présentent un tracé rectangulaire.

6. Composant (1) selon l'une des revendications précédentes, **caractérisé en ce qu'**au moins un creux (8) et/ou une saillie (7) est arrondi(e) transversalement au tracé du bord entier (5, 6).

7. Composant (1) selon l'une des revendications précédentes, **caractérisé en ce que** la hauteur H d'au moins une saillie (7), vue par rapport au point le plus bas du creux adjacent (8), se situe entre 0,5 mm et 10 mm, de préférence entre 1 mm et 5 mm.

8. Composant (1) selon l'une des revendications précédentes, **caractérisé en ce que** la largeur B d'au moins une saillie (7) se situe entre 1 mm et 8 mm, de préférence entre 2 mm et 4 mm.

9. Composant (1) selon l'une des revendications précédentes, **caractérisé en ce que** de préférence 10 à 50 saillies (7) par 100 mm de longueur sont prévues sur le bord (5, 6).
